# EUROPÄISCHE PATENTSCHRIFT

(11) **EP 1 506 119 B1**
(45) Veröffentlichungstag und Bekanntmachung des Hinweises auf die Patenterteilung: **19.03.2008**
(21) Anmeldenummer: 03740137.9
(22) Anmeldetag: 15.05.2003
(51) Int. Cl.: B65D 6/16, B65D 21/08, B65D 8/14, B65D 37/00, B65D 81/34

(54) **GEFÄSS FÜR LIQUIDE, PASTÖSE UND/ODER FESTE STOFFE**
CONTAINER FOR LIQUID, PASTY, AND/OR SOLID MATERIALS
CONTENANT POUR SUBSTANCES LIQUIDES, PATEUSES ET/OU SOLIDES

(30) Priorität: 18.05.2002 DE 10222182; 11.07.2002 DE 10231259
(43) Veröffentlichungstag der Anmeldung: 16.02.2005
(73) Patentinhaber: Sommer, Ira, 50765 Köln (DE)
(72) Erfinder: Sommer, Ira, 50765 Köln (DE)
(74) Vertreter: Wanischeck-Bergmann, Axel
(86) Internationale Anmeldenummer: PCT/EP2003/005112
(87) Internationale Veröffentlichungsnummer: WO 2003/097470

(56) Entgegenhaltungen:
- EP-A- 0 589 045
- FR-A- 1 337 373
- US-A- 3 014 516
- US-A1- 2003 015 528
- US-B1- 6 267 110

## Beschreibung

Die Erfindung betrifft ein Gefäß für liquide, pastöse und/oder feste Stoffe, bestehend aus einem Bodenelement, einem Ringelement mit zumindest einer Öffnung und einer eine Mantelfläche bildende Membran, die zwischen dem Bodenelement und dem Ringelement angeordnet ist, wobei das Bodenelement und das Ringelement miteinander verbindbar sind und zwischen dem Bodenelement und dem Ringelement ein Kraftspeicher angeordnet ist, wobei das Ringelement relativ zum Bodenelement um die Längsachse der Membran zumindest beschränkt verdrehbar ist.

Aus dem Stand der Technik sind diverse Gefäße bekannt, die für die Bevorratung und/oder den Transport von liquiden, pastösen und/oder festen Stoffen geeignet sind. Derartige Gefäße werden beispielsweise als Eimer bezeichnet, die aber aufgrund ihrer Außenabmessungen einen in Abhängigkeit ihrer Befüllungskapazität großes Stauvolumen in Anspruch nehmen. Darüber hinaus sind Gefäße bekannt, die aus einem Bodenelement und einer eine Mantelfläche bildenden Membran bestehen, wobei an der Membran ein Tragelement, beispielsweise ein kreisbogenabschnittförmig ausgebildeter Traggriff angeordnet ist, um das befüllte Gefäß zu tragen. Diese Gefäße sind aber nicht zur Bevorratung von liquiden, pastösen und/oder festen Stoffen geeignet, da nach dem Abstellen des Gefäßes die Membran keine ausreichende Stabilität aufweist, um den Hohlraum für den liquiden, pastösen und/oder festen Stoff aufrecht zu erhalten. Darüber hinaus sind Gefäße, beispielsweise Trinkgefäße bekannt, die aus einem Bodenelement und einem Ringelement sowie zwischen dem Ringelement und dem Bodenelement angeordneten weiteren Ringelementen bestehen, wobei die Ringelemente ausgehend vom oberen Ringelement hin zum Bodenelement mit immer kleiner werdendem Durchmesser ausgebildet und dichtend ineinander angeordnet sind, so dass das Gefäß in Art eines Teleskops ineinander schiebbar ist, um bei Nichtgebrauch ein geringeres Stau- oder Transportvolumen einzunehmen. Nachteil dieses vorbekannten Gefäßes ist, dass die Ausgestaltung mit mehreren Ringelementen zu einem hohen Gewicht führt und dass darüber hinaus bei größeren Füllmengen und den damit verbundenen Drücken aufwendige Dichtungen zwischen den Ringelementen erforderlich sind, um ein dichtes Gefäß zu schaffen.

Ein derartiges Gefäß ist aus der voranstehend bereits genannten DE 42 43 678 A1 bekannt. Diese Druckschrift offenbart einen Behälter zur Aufbewahrung von Flüssigkeiten, der aus einer unteren und einer oberen Einfassung besteht, zwischen denen eine reißfeste PVC-Folie sowie eine Spiralfeder angeordnet ist. Die obere Einfassung weist einen Schraubverschluss auf, der zum Einfüllen bzw. zur Entnahme von Flüssigkeiten geöffnet werden kann.

Darüber hinaus weist diese vorbekannte Vorrichtung einen Verschluss auf, der aus an der unteren Einfassung schwenkbar angeordneten Hakenelementen und an der oberen Einfassung korrespondierend angeordneten Ausnehmungen besteht. Dieser vorbekannte Behälter zur Aufbewahrung von Flüssigkeiten ist zusammendrückbar, wobei durch das Zusammendrücken die Spiralfeder gespannt wird.

Ein Nachteil dieses vorbekannten Behälters liegt darin, dass die Arretierung der aufeinander zu bewegten Einfassung mittels schwenkbarer Hakenelemente keine ausreichende Sicherheit gegen unbeabsichtigtes Öffnen bieten, so dass bereits bei nur einem unzureichend eingehalten Hakenelement die erforderliche Verbindung zwischen den beiden Einfassungen nicht ausreichend stabil ist.

Ein weiterer Behälter ist aus der US 2 886 084 bekannt, die einen zusammenfaltbaren, doppelwandigen Behälter offenbart. Bei diesem vorbekannten Stand der Technik ist vorgesehen, dass die Verbindung zwischen den beiden aus Kunststoff bestehenden endseitig angeordneten Elementen aufgrund der Flexibilität des Kunststoffes erfolgen kann.

Ausgehend von diesem Stand der Technik liegt der Erfindung die **Aufgabe** zugrunde, ein Gefäß derart weiterzuentwickeln, dass es bei geringem Gewicht ergänzend als multifunktionale Bevorratungseinrichtung verwendbar und insbesondere in einfacher Weise handhabbar ist.

Die **Lösung** dieser Aufgabenstellung sieht vor, dass am Ringelement und Bodenelement ein bajonettartiger Verschluss angeordnet ist.

Das erfindungsgemäße Gefäß weist somit ein Bodenelement, eine, eine Mantelfläche bildende Membran und ein Ringelement auf, wobei die Membran, welche flexibel ausgebildet ist, zwischen dem Ringelement und dem Bodenelement angeordnet und über den Kraftspeicher in eine gestreckte Haltung gedrückt wird. In dieser Ausgangsposition ist das Gefäß nicht nur für den Transport von liquiden, pastösen und/oder festen Stoffen, sondern auch für die Bevorratung dieser Stoffe geeignet, da über den Kraftspeicher Bodenelement und Ringelement auf Abstand gehalten werden und die Membran gespannt wird. Ein geringes Transport- und/oder Stauvolumen wird bei dem Gefäß dadurch erzielt, dass das Ringelement entgegen der Kraftwirkung in Richtung des Bodenelementes gedrückt und bei Erreichen des Bodenelementes mit diesem verbunden wird. Vorzugsweise kann beispielsweise das Ringelement das Bodenelement übergreifen, wobei die Membran dann in dem verbleibenden Innenraum des Ringelementes angeordnet ist.

Nach einem weiteren Merkmal der Erfindung ist vorgesehen, dass der Kraftspeicher als Spiralfeder, Schraubendruckfeder oder als Kegelstumpffeder, nachfolgend als Feder bezeichnet, ausgebildet ist, die vorzugsweise außerhalb der Membran angeordnet und mit dem Bodenelement und dem Ringelement verbunden ist. Eine derartige Feder ist in einfacher und kostengünstiger Weise herstellbar und kann problemlos mit dem Bodenelement und dem Ringelement verbunden werden, um ein preisgünstiges Gefäß auszubilden.

Es ist ferner vorgesehen, dass die Feder mit dem Ringelement derart verbunden ist, dass das Ringelement relativ zur Feder um die Längsachse der Membran zumindest beschränkt verdrehbar ist. Derart ausgestaltet kann die Verbindung zwischen dem Ringelement und dem Bodenelement in einfacher und sicherer Weise durch einen bajonettartigen Verschluss erfolgen, bei dem Vorsprünge des Bodenelementes bzw. des Ringelementes in korrespondierende Ausnehmungen des Ringelementes bzw. Bodenelementes eingeschoben und anschließend das Bodenelement relativ zum Ringelement verdreht wird, um die Vorsprünge hinter einem den Ausnehmungen benachbarten Vorsprungsbereich zu verrasten.

In einer bevorzugten Ausführungsform ist vorgesehen, dass die Feder mit ihrem dem Ringelement zugewandten Ende in einer im Ringelement ausgebildeten Nut geführt ist. Bei dieser Ausgestaltung wird verhindert, dass die Feder beim Verdrehen des Ringelementes relativ zum Bodenelement eine Rückstellkraft aufbaut, die anschließend das Ringelement in die Ausgangsposition zurückdreht, wodurch die Verbindung zwischen Ringelement und Bodenelement aufgehoben und das Gefäß aus seiner zusammengeschobenen Stellung in die aufgeklappte Stellung überführt wird.

Nach einem weiteren Merkmal der Erfindung ist vorgesehen, dass die Feder am Bodenelement befestigt ist. Es besteht aber auch die Möglichkeit, die Feder am Bodenelement in einer Nut relativ bewegbar zum Bodenelement zu führen, während die Feder am Ringelement festgelegt ist. Wesentlich ist hierbei lediglich, dass das Bodenelement relativ zum Ringelement um die Längsachse des Gefäßes verdrehbar ist, so dass die Feder keiner Torsionskraft ausgesetzt wird.

Vorzugsweise weist die als Spiralfeder oder Schraubendruckfeder ausgebildete Feder zumindest einen Spiralgang, insbesondere 1,5 bis 2 Spiralgänge auf, so dass der für die Feder notwendige Stauraum bei zusammengeklapptem Gefäß sehr gering ist.

Die Feder besteht insbesondere aus einem Federstahl und ist daher in einfacher und kostengünstiger Weise herstellbar. Gegebenenfalls ist die Verwendung von vergütetem Stahl oder Edelstahl empfehlenswert, soweit das Gefäß für Flüssigkeiten verwendet wird, die zu einer schnellen Korrosion von nicht vergütetem Stahl führen.

Die Membran ist in Abhängigkeit des Verwendungszwecks des Gefäßes aus einer hitzebeständigen, säurebeständigen, flüssigkeitsdichten, permeablen, reißfesten Folie aus einem Weichkunststoff ausgebildet. Bei einer permeablen Folie kann der Vorteil erzielt werden, dass beispielsweise Stoffgemische aus festen, pastösen und liquiden Bestandteilen in einfacher Weise voneinander getrennt werden können.

Nach einem weiteren Merkmal der Erfindung ist vorgesehen, dass die Membran einen rechtwinklig zu ihrer Längsachse wirkenden Kraftspeicher aufweist, der die Membran vorzugsweise im Mittelbereich einschnürt. Dieser Kraftspeicher bewirkt, dass die Membran bei einem Zusammenschieben des Bodenelementes und des Ringelementes in den Bereich der Öffnung des Ringelementes gezogen wird, so dass selbst bei fehlerhafter Handhabung die Membran nicht zwischen dem Bodenelement und dem Ringelement eingeklemmt wird, was gegebenenfalls zu einer Beschädigung oder Zerstörung der Membran führen kann, so dass das Gefäß anschließend für die bestimmungsgemäßen Zwecke nicht mehr einsatzbereit ist. Der Kraftspeicher kann beispielsweise als Gummizug ausgebildet sein. Als vorteilhaft hat sich erwiesen, den Kraftspeicher in einem Führungskanal anzuordnen, der vorzugsweise außenliegend auf der Membran angeordnet ist. Insbesondere besteht der Führungskanal aus einem mit dem Material der Membran übereinstimmenden Material, demzufolge aus einem Weichkunststoff, um die flexiblen Eigenschaften der Membran auch im Bereich des Führungskanals nicht negativ zu beeinflussen.

Durch die Materialübereinstimmung beim Führungskanal und der Membran ist es nach einem weiteren Merkmal besonders vorteilhaft, dass eine Befestigung des Führungskanals auf der Membran durch eine Klebestelle möglich ist.

Es ist nach einem weiteren Merkmal der Erfindung vorgesehen, dass das Bodenelement aus einem Ring und einem Metallkern besteht, wobei die Membran am Ring befestigt ist. Dieses zweiteilige Bodenelement hat den Vorteil, dass das Gefäß über den Metallkern beispielsweise zum Erhitzen einer Flüssigkeit, insbesondere Wasser über einer offenen Flamme oder auf einer anderen, beispielsweise elektrisch betriebenen Feuerstelle möglich ist. Der Metallkern ermöglich hierbei eine schnelle Wärmeüberleitung von der Feuerstelle dem zu erwärmenden Medium, während der Ring, welcher beispielsweise aus Kunststoff besteht, einerseits das Gewicht des Gefäßes reduziert und andererseits eine einfache und dichte Befestigung der Membran am Bodenelement erlaubt.

Der Metallkern weist vorzugsweise einen Hohlraum auf, in den ein Brennerelement einsetzbar ist. Dieses Brennerelement kann auch fest in dem Hohlraum installiert sein. Vorzugsweise wird das Brennerelement mit Gas, Spiritus, Diesel, Petroleum und/oder einer auf diesen Brennstoffen basierenden Brennpaste betrieben. Ein solcher Brennstoff kann in einem Energiespeicher angeordnet sein, der an das Brennerelement anschließbar ist. Beispielsweise können hierzu Kartusche vorgesehen sein, die in eine Halterung eingespannt werden, welche die Kartusche über eine Zuleitung mit dem Brennerelement verbinden. Alternativ können in den Hohlraum topfförmige Elemente mit einer Brennpastenfüllung in den Hohlraum eingesetzt werde. Hierbei wird die Brennpaste zuvor angezündet, um den Metallkern zu erhitzen, der die Temperatur beispielsweise an eine zu erhitzende Flüssigkeit im Behälter abgibt.

Vorzugsweise ist der Energiespeicher zu diesem Zweck austauschbar im Hohlraum angeordnet. Um die Austauschbarkeit des Energiespeichers zu erleichtern ist vorgesehen, dass der Metallkern eine Öffnung mit einer Verschlussplatte aufweist, die den Hohlraum verschließt. Die Verschlussplatte kann als Lochplatte ausgebildet sein, um eine für die Verbrennung ausreichende Sauerstoffzufuhr zu gewährleisten. Ist die Verschlussplatte geschlossen ausgebildet, so ist die Zufuhr von Sauerstoff auf eine andere Art sicherzustellen, beispielsweise durch Öffnungen im Metallkern, die die Umgebung mit dem Hohlraum verbinden.

Nach einem weiteren Merkmal der Erfindung ist vorgesehen, dass der Metallkern gegenüber dem Ring des Bodenelementes zumindest in radialer Richtung beweglich abgedichtet ist. Hierdurch wird sichergestellt, dass sich der Metallkern bei Erhitzung gegenüber dem Ring verschieben kann, ohne dass eine Undichtigkeit entsteht. Vorzugsweise weist der Metallkern eine umlaufende, randseitig, insbesondere radial offene Nut auf, in der der stegförmige Ring angeordnet ist. Der Metallkern übergreift somit den Ring.

Der stegförmige Ring weist innerhalb der Nut einen Dichtring einerseits und gegenüberliegend ein Federelement auf. Das Federelement ist zwischen einer Wandung der Nut des Metallkerns und dem Ring angeordnet und drückt somit den Ring in Achsrichtung des Behälters an die gegenüberliegende Wandung der Nut, wobei zwischen dieser zweitgenannten Wandung und dem Ring der umlaufende Dichtring angeordnet ist. Vorzugsweise ist der Dichtring in eine Ausnehmung des Rings eingelegt um eine radiale Verschiebung des Dichtrings zu vermeiden. Das Federelement ist ebenfalls umlaufend ausgebildet und in einer Ausnehmung des Rings angeordnet.

Zwischen dem Ring und dem Metallkern ist weiterhin ein thermischer Isolator vorgesehen, der einen Übergang der im Metallkern erzeugten Temperatur auf den Ring beschränkt oder unterbindet. Der thermische Isolator ist insbesondere zwischen dem Metallkern und dem Federelement angeordnet.

Es ist nach einem weiteren Merkmal der Erfindung vorgesehen, dass das Bodenelement ein Auslassventil aufweist, welches beispielsweise zu einer volumenmäßig definierten Abgabe der im Gefäß angeordneten Flüssigkeit genutzt werden kann.

Membran und Bodenelement bzw. Ring des Bodenelementes sowie Ringelement sind vorzugsweise aus hitzeresistentem Kunststoff ausgebildet, so dass sie auch bei Erwärmung über einer Feuerstelle oder durch eine erhitzte Flüssigkeit beständig sind.

Die Verbindung zwischen Ringelement und Bodenelement erfolgt vorzugsweise dadurch, dass das Bodenelement zumindest eine, vorzugsweise mehrere hinterschnittene Ausnehmungen aufweist, in die zumindest ein korrespondierender Vorsprung des Ringelements einrastbar ist.

Insbesondere ist vorgesehen, dass die Ausnehmungen und/oder Vorsprünge in gleichmäßigen Abständen um den Umfang des Bodenelementes und/oder des Ringelementes angeordnet sind, so dass das Bodenelement und Ringelement über ihren gesamten Umfang mit gleichmäßigen Kräften miteinander verbunden sind.

Nach einem weiteren Merkmal der Erfindung ist vorgesehen, dass die Membran am Ringelement und/oder am Bodenelement mit einem bzw. zwei Spannringen befestigt ist. Vorzugsweise ist der bzw. sind die Spannringe mit dem Ringelement und/oder dem Bodenelement verschraubt, wobei zwischen dem Spannring und dem Ringelement einerseits bzw. dem Spannring und dem Bodenelement andererseits die Membran angeordnet ist. Bei einer entsprechend dicken Membran mit flexiblen Eigenschaften bildet die Membran dann ihre eigene Abdichtung gegenüber dem Bodenelement bzw. dem Ringelement und den Spannringen aus.

Um die Montage zu vereinfachen kann der Spannring aus zumindest zwei Abschnitten ausgebildet sein.

Das Ringelement ist nach einem weiteren Merkmal im Querschnitt U- oder V-förmig ausgebildet. Schließlich ist vorgesehen, dass das Gefäß eine runde oder ovale Ausgestaltung seines Querschnitts aufweist.

Ergänzend kann ein Fangelement vorgesehen sein, welches den Abstand zwischen dem Ringelement und dem Bodenelement begrenzt, um beispielsweise die Membran vor zu großen Zugkräften zu schützen. Der Abstand zwischen dem Ringelement und dem Bodenelement ist hierbei derart eingestellt, dass die Membran gespannt ist und keine Falten quer zur axialen Richtung des Gefäßes aufweist. Das Fangelement kann insbesondere aus Seilen, vorzugsweise aus zugfestem Kunststoff, wie beispielsweise Karbonfasern bestehen, die mit einer Gummierung ummantelt sind. Vorzugsweise sind die Seile zwischen der Membran und der Feder angeordnet.

Weitere Merkmale und Vorteile der Erfindung ergeben sich aus der nachfolgenden Beschreibung der zugehörigen Zeichnung, in der eine bevorzugte Ausführungsform eines erfindungsgemäßen Gefäßes dargestellt ist. In der Zeichnung zeigen:
- Figur 1: eine erste Ausführungsform eines Gefäßes in teilweise geschnitten dargestellter Seitenansicht;
- Figur 2: einen Abschnitt eines Ringelementes des Gefäßes gemäß Figur 1 in geschnitten dargestellter perspektivischer Ansicht;
- Figur 3: einen Abschnitt eines Bodenelementes des Gefäßes gemäß Figur 1 in geschnitten dargestellter perspektivischer Ansicht;
- Figur 4: einen Abschnitt einer Membran des Gefäßes gemäß Figur 1 in geschnitten dargestellter Seitenansicht;
- Figur 5: eine alternative Ausgestaltung der Führung einer Feder im Ringelement;
- Figur 6: das Gefäß gemäß Figur 1 in einer geschnitten dargestellten Seitenansicht mit einer bevorzugten Ausgestaltung des Bodenelementes;
- Figur 7: das Bodenelement gemäß Figur 6 in einer Detailansicht und
- Figur 8: eine zweite Ausführungsform eines Gefäßes in einer Seitenansicht.

Ein in der Figur 1 dargestelltes Gefäß 1 für liquide, pastöse und/oder feste Stoffe besteht aus einem Bodenelement 2, einem dem Bodenelement 2 gegenüberliegend angeordneten Ringelement 3, welches eine Öffnung 4 aufweist. Zwischen dem Bodenelement 2 und dem Ringelement 3 ist eine, eine Mantelfläche bildende Membran 5 angeordnet, wobei die Membran 5 aus einem flexiblen Weichkunststoff besteht.

Das Bodenelement 2 ist zweiteilig ausgebildet und weist einen Kern 6 aus Metall und einen Ring 7 aus einem hitzeresistente Kunststoff auf. Der Ring 7 umgibt den Kern 6.

In seinem außenliegenden Randbereich weist der Ring 7 in gleichmäßigen Abständen Vorsprünge 8 auf, die durch Ausnehmungen 9 voneinander getrennt sind.

Auf dem Ring 7 liegt ein Ende 10 der Membran 5 auf. Das Ende 10 der Membran 5 ist mit einem Spannring 11 dichtend am Ring 7 des Ringelementes 3 befestigt, wobei der Spannring 11 über Schrauben 12 mit dem Ring 7 verschraubt ist.

Das Ende 10 der Membran 5 liegt ausschließlich auf dem Ring 7 auf und steht nicht in Kontakt mit dem Kern 6 aus Metall, so dass bei einer Verwendung des Gefäßes 1 zum Erhitzen einer Flüssigkeit, beispielsweise Wasser auf einer Feuerstelle die Membran 5 nicht unmittelbar über den Kern 6 erhitzt wird.

Die Membran 5 weist in ihrem Mittelbereich einen als Gummizug ausgebildeten Kraftspeicher 13 auf, der die Membran 5 im Mittelbereich einschnürt, wobei in Abhängigkeit der Länge der Membran 5 auch zwei oder mehrere Kraftspeicher 13 vorgesehen sein können, um die Membran 5 bei einem aufeinanderzu bewegen des Bodenelementes und des Ringelementes 3 in den Innenraum des Gefäßes 1 zu ziehen.

Der Kraftspeicher 13 ist gemäß Figur 4 in einem Führungskanal 14 angeordnet, der außenliegend auf der Membran 5 angeordnet und durch einen Kunststoffstreifen 15 gebildet ist. Der Kunststoffstreifen 15 besteht aus einem mit dem Material der Membran 5 übereinstimmenden Material und ist mit der Membran 5 verklebt und/oder verschweißt.

Das aus Kunststoff bestehende Ringelement 3, welches in Figur 2 detailliert dargestellt ist, ist im Querschnitt im Wesentlichen V-förmig ausgebildet und weist an seinem außenliegenden Schenkel 16 einen auf einen innenliegenden Schenkel 17 ausgerichteten Steg 18 auf. Am Schenkel 17 ist ein zweites Ende 19 der Membran 5 mit einem weiteren Spannring 20 befestigt, wobei der Spannring 20 mit Schrauben 21 mit dem Schenkel 17 des Ringelementes 3 verschraubt ist.

Der Steg 18 weist an seiner freien Kante mehrere Ausnehmungen 22 auf, die im gleichmäßigen Abstand über den Umfang des Ringelementes 3 verteilt angeordnet sind. Die Breite einer Ausnehmung 22 entspricht im Wesentlichen der Breite eines Vorsprungs 8 des Bodenelementes 2, wobei der Abstand zwischen zwei benachbarten Ausnehmungen 22 im Ringelement 3 wiederum im Wesentlichen der Breite der Ausnehmung 9 im Bodenelement 2 entspricht, so dass die Vorsprünge 8 des Bodenelementes 2 durch die Ausnehmungen 22 und die zwischen den Ausnehmungen 22 des Ringelementes 3 angeordneten Abschnitte durch die Ausnehmungen 9 des Bodenelementes 2 geführt werden können und durch eine geringfügige Verdrehung des Ringelementes 3 relativ zum Bodenelement 2 die Vorsprünge 8 im Bereich oberhalb des Materials zwischen benachbarten Ausnehmungen 22 des Ringelementes 3 zur Auflage kommen, so dass das Bodenelement 2 mit dem Ringelement 3 in Form eines Bajonettverschlusses verbindbar ist.

Auf einer dem Schenkel 17 zugewandten Innenwandung des Schenkels 16 ist eine zumindest über einen Teilbereich des Ringelementes 3 verlaufende Nut 23 ausgebildet, in der ein Ende 24 einer Spiralfeder 25 geführt ist, so dass das Ringelement 3 relativ zum Ende 24 der Spiralfeder 25 bewegbar ist.

Die Spiralfeder 25 umgibt die Membran 5 und ist mit ihrem zweiten Ende am Bodenelement 2 abgestützt und befestigt. Über die Spiralfeder 25 wird die Membran 5 bei nicht verrasteten Bodenelement 2 und Ringelement 3 in ihrer gestreckten Haltung gehalten, so dass das Gefäß 1 bestimmungsgemäß zur Aufnahme von liquiden, pastösen und/oder festen Stoffen geeignet ist. Die Spiralfeder 25 entwickelt hierbei eine in Längsachsenrichtung des Gefäßes 1 ausgerichtete Kraft, die größer ist, als die vom Kraftspeicher 13 bereitgestellte Kraft, mit der die Membran 5 in ihrem Mittelbereich eingeschnürt wird.

Wird nun das Ringelement 3 in Richtung des Bodenelementes 2 bewegt, so wird die hierzu aufgebrachte Kraft in der Spiralfeder 25 gespeichert und gleichzeitig zieht der Kraftspeicher 13 die Membran in ihrem Mittelbereich zusammen, so dass die Membran 5 beim Zusammenführen von Bodenelement 2 und Ringelement 3 nicht in den Verbindungsbereich zwischen Bodenelement 2 und Ringelement 3 gelangen kann. Eine Beschädigung der Membran 5 durch die Konstruktionselemente des Bodenelementes 2 bzw. des Ringelementes 3 ist daher nahezu ausgeschlossen.

Erreicht das Ringelement 3 das Bodenelement 2 und greifen die Vorsprünge 8 durch die Ausnehmungen 22 wird das Ringelement 3 relativ zum Bodenelement 2 verdreht, wodurch das Ende 24 der Spiralfeder 25 sich entlang der Nut 23 bewegt und das Ringelement 3 mit dem Bodenelement 2 verrastet wird. In dieser Position nimmt das Gefäß 1, welches sowohl als Eimer, aber auch als Kochgefäß oder Trinkgefäß ausgebildet und verwendet sein kann, ein denkbar geringes Transportvolumen ein, so dass es beispielsweise insbesondere für Sportzwecke, wie Wanderungen, im Bereich des Campings oder Wassersports verwendet werden kann. Die Auswahl der Materialien, insbesondere des Kunststoffes für das Bodenelement 2, das Ringelement 3 und die Membran 5 führen zu einem sehr geringen Gewicht, so dass das erfindungsgemäße Gefäß 1 in vorteilhafter Weise dann benutzt werden kann, wenn es auf das Mitführen einer möglichst geringgewichtigen Ausrüstung ankommt. Es sei an dieser Stelle beispielsweise der Bergsport erwähnt, bei dem eine Vielzahl von Gebrauchsgegenständen mitzunehmen sind und die Tragkapazität und das Volumen entsprechender Gepäckstücke aber sehr begrenzt ist.

Die voranstehend beschriebene Ausführungsform des erfindungsgemäßen Gefäßes 1 zeigt lediglich ein vorteilhaftes Ausführungsbeispiel. Das Gefäß 1 kann in vielfältiger Hinsicht von der beschriebenen Ausführungsform abweichen, ohne dass hierdurch der Schutzbereich der Ansprüche verlassen wird. Beispielsweise kann die Verbindung zwischen dem Bodenelement 2 und dem Ringelement 3 auch dadurch erzielt werden, dass an dem Bodenelement 2 oder dem Ringelement 3 zapfenförmige Vorsprünge vorgesehen sind und das jeweils korrespondierende Konstruktionselement, nämlich das Ringelement 3 bzw. das Bodenelement 2 schwenkbare Hakenelemente aufweist, die bei aufeinanderliegenden Bodenelement 2 und Ringelement 3 die zapfenförmigen Vorsprünge umgreifen und das Ringelement 3 am Bodenelement 2 fixieren. Derartige Verbindungselemente können außenseitig am Ringelement 3 bzw. Bodenelement 2 angeordnet sein. Darüber hinaus kann das Gefäß 1 einen nicht näher dargestellten Henkel aufweisen, der vorzugsweise demontierbar am Ringelement 3 befestigt ist.

Weiterhin besteht die Möglichkeit, im Bodenelement 2 ein Ventil anzuordnen, welches einen definierten Ausfluss eines im Gefäß 1 angeordneten liquiden Stoffes ermöglicht.

Figur 5 zeigt eine alternative Ausgestaltung der Verbindung der Spiralfeder 25 mit dem Ringelement 3. Die Spiralfeder 25 ist mit ihrem Ende 24 an einem Gleitring 26 befestigt, der in einer Nut 27 des Ringelementes 3 verdrehbar gelagert ist. Die Nut 27 ist zwischen zwei Stegen eines im Querschnitt c-förmig ausgebildeten Profilabschnitts des Ringelementes 3 angeordnet. An diesem Profilabschnitt schließt sich ein nach innen gezogener Abschnitt des Ringelements 3 an, an dem die Membran 5 mit ihrem Ende außenseitig dichtend befestigt ist.

In den Figuren 6 und 7 ist das Gefäß 1 in zusammengeschobener Position dargestellt. Es sind das Bodenelement 2 und dass Ringelement 3 zu erkennen. Die Feder und die Membran sind aus Übersichtlichkeitsgründen nicht dargestellt. Das Bodenelement 2 besteht aus dem Ring 7 und dem Metallkern 6, der einen Hohlraum 28 aufweist, in dem ein Brennerelement 29 angeordnet ist. Der Metallkern 6 ist zweiteilig ausgebildet und besteht aus einem unteren Teil 30 mit einer den Hohlraum 28 im wesentlichen ausbildenden topfförmigen Aufnahme 31. Ferner weist der Metallkern 6 einen oberen, plattenförmig ausgebildeten Teil 32 auf, der über Schrauben 33 mit dem unteren Teil 30 verbunden ist.

Die beiden Teile 30 und 32 sind rund ausgebildet, wobei der untere Teil 30 einen umlaufenden und stegförmig ausgebildeten Abschnitt 34 hat, der bei montiertem oberen Teil 32 von diesem beabstandet angeordnet und mit diesem eine Nut 35 zur Aufnahme des Rings 7 ausbildet.

Das Brennerelement 29 ist mit Gas, Spiritus, Diesel, Petroleum und/oder einer auf diesen Brennstoffen basierenden Brennpaste betreibbar, wobei das Brennerelement 29 an einen nicht näher dargestellten Energiespeicher, beispielsweise eine Gaskartusche anschließbar oder austauschbar im Hohlraum 28 angeordnet ist.

Der Metallkern 6 ist gegenüber dem Ring 7 des Bodenelementes 2 in radialer Richtung beweglich angeordnet und abgedichtet ist. Hierzu weist der Metallkern 6 die umlaufende, radial offene Nut 35 auf, in der der stegförmige Ring 7 angeordnet ist. Der stegförmige Ring 7 weist innerhalb der Nut 23 einen Dichtring 36 einerseits und gegenüberliegend ein Federelement 37 auf. Ferner ist zwischen dem Ring 7 und dem Metallkern 6 ein thermischer Isolator 38 angeordnet.

Der Dichtring 36 ist im Querschnitt rund ausgebildet und liegt in einer im Querschnitt halbkreisförmig ausgebildeten Ringnut, die in der dem oberen Teil 32 zugewandten Fläche des Rings 7 umlaufend angeordnet ist. In der gegenüberliegenden Fläche des Rings 7 ist eine umlaufende Ausnehmung 39 mit rechteckigem Querschnitt angeordnet, die der Aufnahme des thermischen Isolators 39 und des Federelementes 37 dient.

Das Federelement 37 hält den Abschnitt 34 auf Abstand zum Ring und damit den oberen Teil 32 dichtend auf dem Dichtring 36. Durch diese Ausgestaltung wird das Bodenelement 2 auch bei einer Verwendung des Gefäßes 1 als Kochtopf abgedichtet. Gleichzeitig erlaubt diese Ausgestaltung eine relative Bewegung des Metallkerns 6 zum Ring 7, dessen in die Nut 35 eingreifenden Bereiche nicht bis zum Nutboden reichen. Einer Ausdehnung des Metallkerns 6 bei Betrieb des Brennerelementes 29 steht daher der Ring 7 nicht entgegen. Durch die Anordnung des Dichtrings 36 in der Ringnut wird dieser bei radial auftretenden Kräften fixiert, so dass das Gefäß auch bei mehrmaligen Erhitzen und Abkühlen dicht bleibt.

Schließlich zeigt Figur 8 eine alternative Ausgestaltung eines Gefäßes 1, bei dem die Spiralfeder 25 durch eine Kegelstumpffeder 40 ersetzt wurde.

## Patentansprüche

1. Gefäß für liquide, pastöse und/oder feste Stoffe, bestehend aus einem Bodenelement (2), einem Ringelement (3) mit zumindest einer Öffnung (4) und einer eine Mantelfläche bildende Membran (5), die zwischen dem Bodenelement (2) und dem Ringelement (3) angeordnet ist, wobei das Bodenelement (2) und das Ringelement (3) miteinander verbindbar sind und zwischen dem Bodenelement (2) und dem Ringelement (3) ein Kraftspeicher angeordnet ist, wobei das Ringelement (3) relativ zum Bodenelement (2) um die Längsachse der Membran (5) zumindest beschränkt verdrehbar ist,
**dadurch gekennzeichnet,**
**dass** am Ringelement (3) und Bodenelement (2) ein bajonettartiger Verschluss angeordnet ist.

2. Gefäß nach Anspruch 1,
**dadurch gekennzeichnet,**
**dass** der Kraftspeicher als Spiralfeder (25), als Schraubendruckfeder oder als Kegelstumpffeder (40) ausgebildet und außerhalb der Membran (5) angeordnet sowie mit dem Bodenelement (2) und dem Ringelement (3) verbunden ist.

3. Gefäß nach Anspruch 1,
**dadurch gekennzeichnet,**
**dass** die Spiralfeder (25), die Schraubendruckfeder oder die Kegelstumpffeder (40) mit ihrem dem Ringelement (3) zugewandten Ende (24) in einer im Ringelement (3) ausgebildeten Nut (23) geführt ist.

4. Gefäß nach Anspruch 1,
**dadurch gekennzeichnet,**
**dass** die Spiralfeder (25), die Schraubendruckfeder oder die Kegelstumpffeder (40) mit einem Ende (24) an einem Gleitring () befestigt ist, der relativ zum Ringelement (3) verdrehbar gelagert ist.

5. Gefäß nach Anspruch 1,
**dadurch gekennzeichnet,**
**dass** die Spiralfeder (25), die Schraubendruckfeder oder die Kegelstumpffeder (40) am Bodenelement (2) befestigt ist.

6. Gefäß nach Anspruch 1,
**dadurch gekennzeichnet,**
**dass** die Spiralfeder (25) oder die Schraubendruckfeder zumindest einen Spiralgang, vorzugsweise 1,5 bis 2 Spiralgänge aufweist.

7. Gefäß nach Anspruch 1,
**dadurch gekennzeichnet,**
**dass** die Spiralfeder (25), die Schraubendruckfeder oder die Kegelstumpffeder (40) aus einem Federstahl besteht.

8. Gefäß nach Anspruch 1,
**dadurch gekennzeichnet,**
**dass** die Spiralfeder (25), die Schraubendruckfeder oder die Kegelstumpffeder (40) aus einem nicht magnetischen Material, insbesondere aus einem elastischen Kunststoff besteht.

9. Gefäß nach Anspruch 1,
**dadurch gekennzeichnet,**
**dass** die Membran (5) in Abhängigkeit des Verwendungszwecks aus einer hitzebeständigen, säurebeständigen, flüssigkeitsdichten, permeablen, reißfesten Folie aus einem Weichkunststoff besteht.

10. Gefäß nach Anspruch 1,
**dadurch gekennzeichnet,**
**dass** die Membran (5) einen rechtwinklig zu ihrer Längsachse wirkenden Kraftspeicher (13) aufweist, der die Membran (5) vorzugsweise im Mittelbereich einschnürt.

11. Gefäß nach Anspruch 10,
**dadurch gekennzeichnet,**
**dass** der Kraftspeicher (13) als Gummizug ausgebildet ist.

12. Gefäß nach Anspruch 10,
**dadurch gekennzeichnet,**
**dass** der Kraftspeicher (13) als Federzug aus Metall ausgebildet ist.

13. Gefäß nach Anspruch 10,
**dadurch gekennzeichnet,**
**dass** der Kraftspeicher (13) in einem Führungskanal (14) angeordnet ist, der vorzugsweise außenliegend auf der Membran (5) angeordnet ist.

14. Gefäß nach Anspruch 13,
**dadurch gekennzeichnet,**
**dass** der Führungskanal (14) aus einem mit dem Material der Membran (5) übereinstimmenden Material besteht.

15. Gefäß nach Anspruch 14,
**dadurch gekennzeichnet,**
**dass** der Führungskanal (14) mit der Membran (5) verklebt ist.

16. Gefäß nach Anspruch 1,
**dadurch gekennzeichnet,**
**dass** das Bodenelement (2) aus einem Ring (7) und einem Metallkern (6) besteht, wobei die Membran (5) am Ring (7) befestigt ist.

17. Gefäß nach Anspruch 1,
**dadurch gekennzeichnet,**
**dass** das Bodenelement (2) ein Auslassventil aufweist.

18. Gefäß nach Anspruch 18,
**dadurch gekennzeichnet,**
**dass** der Ring (7) aus einem hitzeresistenten Kunststoff besteht.

19. Gefäß nach Anspruch 16,
**dadurch gekennzeichnet,**
**dass** der Metallkern (6) einen Hohlraum (28) aufweist, in den ein Brennerelement (29) einsetzbar ist.

20. Gefäß nach Anspruch 19,
**dadurch gekennzeichnet,**
**dass** das Brennerelement (29) mit Gas, Spiritus, Diesel, Petroleum und/oder einer auf diesen Brennstoffen basierenden Brennpaste betreibbar ist.

21. Gefäß nach Anspruch 19,
**dadurch gekennzeichnet,**
**dass** das Brennerelement (29) an einen Energiespeicher () anschließbar ist.

22. Gefäß nach Anspruch 21,
**dadurch gekennzeichnet,**
**dass** der Energiespeicher im Hohlraum (28) insbesondere austauschbar angeordnet ist.

23. Gefäß nach Anspruch 19,
**dadurch gekennzeichnet,**
**dass** der Metallkern (6) eine Öffnung mit einer Verschlussplatte aufweist, die den Hohlraum (28) verschließt.

24. Gefäß nach Anspruch 16,
**dadurch gekennzeichnet,**
**dass** der Metallkern (6) gegenüber dem Ring (7) des Bodenelementes (2) zumindest in radialer Richtung beweglich abgedichtet ist.

25. Gefäß nach Anspruch 16,
**dadurch gekennzeichnet,**
**dass** der Metallkern (6) eine umlaufende, radial offene Nut (35) aufweist, in der der stegförmige Ring (7) angeordnet ist.

26. Gefäß nach Anspruch 25,
**dadurch gekennzeichnet,**
**dass** der stegförmige Ring (7) innerhalb der Nut (35) einen Dichtring (36) einerseits und gegenüberliegend ein Federelement (37) aufweist.

27. Gefäß nach Anspruch 16,
**dadurch gekennzeichnet,**
**dass** zwischen dem Ring (7) und dem Metallkern (6) ein thermischer Isolator (38) angeordnet ist.

28. Gefäß nach Anspruch 1,
**dadurch gekennzeichnet,**
**dass** das Bodenelement (2) zumindest eine, vorzugsweise mehrere hinterschnittene Ausnehmungen (22) aufweist, in die zumindest ein korrespondierender Vorsprung (8) des Ringelements (3) einrastbar ist.

29. Gefäß nach Anspruch 28,
**dadurch gekennzeichnet,**
**dass** die Ausnehmungen (22) und/oder Vorsprünge (8) in gleichmäßigen Abständen um den Umfang des Bodenelementes (2) und/oder des Ringelementes (3) angeordnet sind.

30. Gefäß nach Anspruch 1,
**dadurch gekennzeichnet,**
**dass** das Ringelement (3) aus Kunststoff, Metall oder dergleichen druckfesten Materialien ausgebildet ist.

31. Gefäß nach Anspruch 1,
**dadurch gekennzeichnet,**
**dass** die Membran (5) am Ringelement (3) und/oder am Bodenelement (2) mit einem bzw. zwei Spannring(en) (11, 20) befestigt ist.

32. Gefäß nach Anspruch 32,
**dadurch gekennzeichnet,**
**dass** der bzw. die Spannring(e) (11, 20) mit dem Ringelement (3) und/oder dem Bodenelement (2) verschraubt ist.

33. Gefäß nach Anspruch 32,
**dadurch gekennzeichnet,**
**dass** der Spannring (11, 20) aus zumindest zwei Abschnitten ausgebildet ist.

34. Gefäß nach Anspruch 1,
**dadurch gekennzeichnet,**
**dass** das Ringelement (3) im Querschnitt U- oder V-förmig ausgebildet ist.

35. Gefäß nach Anspruch 1,
**gekennzeichnet durch** eine im Querschnitt runde, ovale oder rechteckige, insbesondere quadratische Ausgestaltung.

36. Gefäß nach Anspruch 1,
**dadurch gekennzeichnet,**
**dass** zwischen dem Ringelement (3) und dem Bodenelement (2) zumindest ein Fangelement angeordnet ist, welches den Abstand zwischen dem Ringelement (3) und dem Bodenelement (2) begrenzt.

37. Gefäß nach Anspruch 1,
**dadurch gekennzeichnet,**
**dass** das Fangelement aus Seilen besteht, die in gleichmässigen Abständen zueinander um die Membran verteilt angeordnet sind.

38. Gefäß nach Anspruch 1,
**dadurch gekennzeichnet,**
**dass** die Seile bei einem im Querschnitt runden Gefäß um jeweils 120° versetzt zueinander angeordnet sind.

39. Gefäß nach Anspruch 1,
**dadurch gekennzeichnet,**
**dass** die Seile einen Gummimantel aufweisen.

40. Gefäß nach Anspruch 1,
**dadurch gekennzeichnet,**
**dass** die Seile ausserhalb der Membran und vorzugsweise innerhalb des Kraftspeichers angeordnet sind.

41. Gefäß nach Anspruch 1,
**dadurch gekennzeichnet,**
**dass** die Seile innerhalb der Membran angeordnet sind.

## Claims

1. Container for liquid, pasty and/or solid materials, consisting of a bottom element (2), a ring element (3) with at least one opening (4), and a diaphragm (5) which forms a lateral surface and which is arranged between said bottom element (2) and said ring element (3), wherein the bottom element (2) and the ring element (3) can be connected to each other and an energy storage is arranged between the bottom element (2) and the ring element (3), and said ring element (3) is twistable at least to a limited extent relative to said bottom element (2) about the longitudinal axis of the diaphragm (5),
**characterized in**
**that** on said ring element (3) and bottom element (2) a bayonet-like closure is arranged.

2. Container according to claim 1,
**characterized in**
**that** the energy storage is formed as a spiral spring (25), a helical pressure spring or as a truncated cone spring (40) and is arranged outside the diaphragm (5) and connected to the bottom element (2) and the ring element (3).

3. Container according to claim 1,
**characterized in**
**that** the spiral spring (25), the helical pressure spring or the truncated cone spring (40) are guided with their end (24) facing the ring element (3) in a groove (23) which is formed in the ring element (3).

4. Container according to claim 1,
**characterized in**
**that** the spiral spring (25), the helical pressure spring or the truncated cone spring (40) are fixed with one end (24) to a slide ring () which is supported for twisting relative to the ring element (3).

5. Container according to claim 1,
**characterized in**
**that** the spiral spring (25), the helical pressure spring or the truncated cone spring (40) are fixed to the bottom element (2).

6. Container according to claim 1,
**characterized in**
**that** the spiral spring (25) or the helical pressure spring includes at least one spiral flight, preferably 1.5 to 2 spiral flights.

7. Container according to claim 1,
**characterized in**
**that** the spiral spring (25), the helical pressure spring or the truncated cone spring (40) consists of spring steel.

8. Container according to claim 1,
**characterized in**
**that** the spiral spring (25), the helical pressure spring or the truncated cone spring (40) consists of a non-magnetic material, especially of an elastic plastic material.

9. Container according to claim 1,
**characterized in**
**that** depending on the intended use, the diaphragm (5) consists of a heat-resistant, acid-resistant, liquid-tight, permeable, non-tearing film from a soft plastic material.

10. Container according to claim 1,
**characterized in**
**that** the diaphragm (5) includes an energy storage (13) which is effective at right angles to its longitudinal axis and which constricts said diaphragm (5) preferably in the middle part thereof.

11. Container according to claim 10,
**characterized in**
**that** the energy storage (13) is formed as an elastic.

12. Container according to claim 10,
**characterized in**
**that** the energy storage (13) is formed as a spring balancer made of metal.

13. Container according to claim 10,
**characterized in**
**that** the energy storage (13) is arranged within a guide channel (14) which is preferably arranged outside on the diaphragm (5).

14. Container according to claim 13,
**characterized in**
**that** the guide channel (14) consists of a material corresponding to the material of the diaphragm (5).

15. Container according to claim 14,
**characterized in**
**that** the guide channel (14) is adhered to the diaphragm (5).

16. Container according to claim 1,
**characterized in**
**that** the bottom element (2) consists of a ring (7) and a metal core (6), with the diaphragm (5) being fixed to the ring (7).

17. Container according to claim 1,
**characterized in**
**that** the bottom element (2) includes an outlet valve.

18. Container according to claim 18,
**characterized in**
**that** the ring (7) consists of a heat-resistant plastic material.

19. Container according to claim 16,
**characterized in**
**that** the metal core (6) includes a cavity (28) in which a burner element (29) may be inserted.

20. Container according to claim 19,
**characterized in**
**that** the burner element (29) can be operated by gas, ethyl alcohol, diesel, kerosene and/or a burning paste based on these fuels.

21. Container according to claim 19,
**characterized in**
**that** the burner element (29) is connectible to an energy storage ().

22. Container according to claim 21,
**characterized in**
**that** the energy storage is arranged in the cavity (28), especially in an exchangeable fashion.

23. Container according to claim 19,
**characterized in**
**that** the metal core (6) includes an opening with a locking plate which closes the cavity (28).

24. Container according to claim 16,
**characterized in**
**that** the metal core (6) is sealed against the ring (7) of the bottom element (2), so that it is movable at least in the radial direction.

25. Container according to claim 16,
**characterized in**
**that** the metal core (6) includes a continuous, radially open groove (35) in which the web-like ring (7) is arranged.

26. Container according to claim 25,
**characterized in**
**that** the web-like ring (7) includes inside the groove (35) a sealing ring (36) on one side and a spring element (37) on the opposite side.

27. Container according to claim 25,
**characterized in**
**that** between the ring (7) and the metal core (6) a thermal insulator (38) is arranged.

28. Container according to claim 1,
**characterized in**
**that** the bottom element (2) includes one, preferably several undercut recesses (22) in which at least one corresponding protrusion (8) of the ring element (3) may be locked.

29. Container according to claim 28,
**characterized in**
**that** the recesses (22) and/or protrusions (8) are arranged equally spaced about the circumference of the bottom element (2) or and/or the ring element (3).

30. Container according to claim 1,
**characterized in**
**that** the ring element (3) is formed of a plastic material, metal or similar pressure-resistant materials.

31. Container according to claim 1,
**characterized in**
**that** the diaphragm (5) is fixed to the ring element (3) and/or the bottom element (2) by means of one or two clamping ring(s) (11, 20).

32. Container according to claim 32,
**characterized in**
**that** the clamping ring(s) (11, 20) is(are) screwed to the ring element (3) and/or the bottom element (2).

33. Container according to claim 32,
**characterized in**
**that** the clamping ring (11, 20) is formed of at least two portions.

34. Container according to claim 1,
**characterized in**
**that** the ring element (3) is formed with a U-shaped or V-shaped cross section.

35. Container according to claim 1,
**characterized by**
a round, oval or rectangular, particularly square cross section.

36. Container according to claim 1,
**characterized in**
**that** between the ring element (3) and the bottom element (2) at least one catching element is arranged, which delimits the distance between the ring element (3) and the bottom element (2).

37. Container according to claim 1,
**characterized in**
**that** the catching element consists of ropes which are distributed equally spaced to each other about the diaphragm.

38. Container according to claim 1,
**characterized in**
**that** the ropes in a container having a round cross section are arranged mutually offset by 120°, respectively.

39. Container according to claim 1,
**characterized in**
**that** the ropes include a rubber sheath.

40. Container according to claim 1,
**characterized in**
**that** the ropes are arranged externally of the diaphragm and preferably inside the energy storage.

41. Container according to claim 1,
**characterized in**
**that** the ropes are arranged inside the diaphragm.

## Revendications

1. Recipient pour substances liquides, pasteuses et/ou solides consistant en un élément de fond (2), un élément en anneau (3) avec au moins une ouverture (4) et une membrane (5) qui forme une surface d'enveloppe qui est placée entre l'élément de fond (2) et l'élément en anneau (3), l'élément de fond (2) et l'élément en anneau (3) pouvant être reliés l'un à l'autre et un réservoir de force étant placé entre l'élément de fond (2) et l'élément en anneau (3), l'élément en anneau (3) pouvant être tordu tout au moins de manière limitée autour de l'axe longitudinal de la membrane (5) par rapport à l'élément de fond (2),
**caractérisé en ce**
**qu'**une fermeture de type baïonnette est placée sur l'élément en anneau (3) et l'élément de fond (2).

2. Récipient selon la revendication 1,
**caractérisé en ce**
**que** le réservoir de force est configuré comme un ressort en spirale (25), un ressort de pression à vis ou comme un ressort à cône tronqué (40) et est placé à l'extérieur de la membrane (5) et est relié à l'élément de fond (2) aussi bien qu'à l'élément en anneau (3).

3. Récipient selon la revendication 1,
**caractérisé en ce**
**que** le ressort en spirale (25), le ressort de pression à vis ou le ressort à cône tronqué (40) est guidé avec son extrémité (24) tournée vers l'élément en anneau (3) dans une rainure (23) configurée dans l'élément en anneau (3).

4. Récipient selon la revendication 1,
**caractérisé en ce**
**que** le ressort en spirale (25), le ressort de pression vis ou le ressort à cône tronqué (40) est fixé avec une extrémité (24) à un anneau coulissant () qui est positionné pouvant être tordu par rapport à l'élément en anneau (3).

5. Récipient selon la revendication 1,
**caractérisé en ce**
**que** le ressort en spirale (25), le ressort de pression à vis ou le ressort à cône tronqué (40) est fixé à l'élément de fond (2).

6. Récipient selon la revendication 1,
**caractérisé en ce**
**que** le ressort en spirale (25) ou le ressort de pression à vis présente au moins une spire, de préférence 1,5 à 2 spires.

7. Récipient selon la revendication 1,
**caractérisé en ce**
**que** le ressort en spirale (25), le ressort de pression à vis ou le ressort à cône tronqué (40) est en acier à ressort.

8. Récipient selon la revendication 1,
**caractérisé en ce**
**que** le ressort en spirale (25), le ressort de pression à vis ou le ressort à cône tronqué (40) est en un matériau non magnétique, en particulier en un matériau synthétique élastique.

9. Récipient selon la revendication 1,
**caractérisé en ce**
**que** la membrane (5) est, en fonction du but de l'utilisation, en une feuille en un matériau synthétique souple résistante à la chaleur, résistante à l'acide, étanche au liquide, perméable, résistante à la déchirure.

10. Récipient selon la revendication 1,
**caractérisé en ce**
**que** la membrane (5) présente un réservoir de force (13) agissant à angle droit par rapport à son axe longitudinal qui serre la membrane (5), de préférence dans sa zone centrale.

11. Récipient selon la revendication 10,
**caractérisé en ce**
**que** le réservoir d'énergie (13) est configuré comme un élastique en caoutchouc.

12. Récipient selon la revendication 10,
**caractérisé en ce**
**que** le réservoir d'énergie (13) est configuré comme un ressort en métal.

13. Récipient selon la revendication 10,
**caractérisé en ce**
**que** le réservoir d'énergie (13) est placé dans un conduit de guidage (14) qui est placé de préférence à l'extérieur sur la membrane (5).

14. Récipient selon la revendication 13,
**caractérisé en ce**
**que** le conduit de guidage (14) est en un matériau qui correspond au matériau de la membrane (5).

15. Récipient selon la revendication 14,
**caractérisé en ce**
**que** le conduit de guidage (14) est collé à la membrane (5).

16. Récipient selon la revendication 1,
**caractérisé en ce**
**que** l'élément de fond (29 est constitué par un anneau (7) et un noyau en métal (6), la membrane (5) étant fixée sur l'anneau (7).

17. Récipient selon la revendication 1,
**caractérisé en ce**
**que** l'élément de fond (2) présente une soupape de décharge.

18. Récipient selon la revendication 18,
**caractérisé en ce**
**que** l'anneau (7) est en une matière synthétique résistante à la chaleur.

19. Récipient selon la revendication 16,
**caractérisé en ce**
**que** le noyau en métal (6) présente un espace creux (28) dans lequel un élément de brûleur (29) peut être placé.

20. Récipient selon la revendication 19,
**caractérisé en ce**
**que** l'élément de brûleur (29) peut fonctionner avec du gaz, de l'alcool, du gazole, du pétrole et/ une pâte à brûler à base de ces combustibles.

21. Récipient selon la revendication 19,
**caractérisé en ce**
**que** l'élément de brûleur (29) peut être raccordé à un accumulateur d'énergie ().

22. Récipient selon la revendication 21,
**caractérisé en ce**
**que** l'accumulateur d'énergie est placé en particulier remplaçable dans l'espace creux (28).

23. Récipient selon la revendication 19,
**caractérisé en ce**
**que** le noyau en métal (6) présente une ouverture avec une plaque de fermeture qui ferme l'espace creux (28).

24. Récipient selon la revendication 16,
**caractérisé en ce**
**que** le noyau en métal (6) est étanché par rapport à l'anneau (7) de l'élément de fond (2) en étant mobile tout au moins dans le sens radial.

25. Récipient selon la revendication 16,
**caractérisé en ce**
**que** le noyau en métal (6) présente une rainure périphérique ouverte radialement (35) dans laquelle l'anneau en forme d'entretoise (7) est placé.

26. Récipient selon la revendication 25,
**caractérisé en ce**
**que** l'anneau en forme d'entretoise (7) présente, à l'intérieur de la rainure (25), un anneau d'étanchéité (36) d'une part et en face un élément à ressort (37).

27. Récipient selon la revendication 26,
**caractérisé en ce**
**qu'**un isolateur thermique (38) est placé entre l'anneau (7) et le noyau en métal (6).

28. Récipient selon la revendication 1,
**caractérisé en ce**
**que** l'élément de fond (2) présente au moins un, de préférence plusieurs évidements avec contre-dépouilles (22) dans lesquels au moins une saillie correspondante (8) de l'élément en anneau (3) peut s'encliqueter.

29. Récipient selon la revendication 28,
**caractérisé en ce**
**que** les évidements (22) et/ou saillies (8) sont placés à des écarts uniformes autour de la périphérie de l'élément de fond (2) et/ou de l'élément en anneau (3).

30. Récipient selon la revendication 1,
**caractérisé en ce**
**que** l'élément en anneau (3) est configuré en matière synthétique, en métal ou en matériaux similaires résistants à la pression.

31. Récipient selon la revendication 1,
**caractérisé en ce**
**que** la membrane (5) est fixée à l'élément en anneau (3) et/ou à l'élément de fond (2) avec un ou deux anneau(x) de serrage (11, 20).

32. Récipient selon la revendication 32,
**caractérisé en ce**
**que** l'anneau (les anneaux) de serrage (11, 20) est vissé à l'élément en anneau (3) et/ou à l'élément de fond (2).

33. Récipient selon la revendication 32,
**caractérisé en ce**
**que** l'anneau de serrage (11, 20) est formé par au moins deux sections.

34. Récipient selon la revendication 1,
**caractérisé en ce**
**que** l'élément en anneau (3) est configuré de section en forme d'U ou de V.

35. Récipient selon la revendication 1,
**caractérisé par** une configuration de section ronde, ovale ou rectangulaire, en particulier carrée.

36. Récipient selon la revendication 1,
**caractérisé en ce**
**qu'**au moins un élément de capture, qui délimite l'écart entre l'élément en anneau (3) et l'élément de fond (2), est placé entre l'élément en anneau (3) et l'élément de fond (2).

37. Récipient selon la revendication 1,
**caractérisé en ce**
**que** l'élément de capture est constitué par des câbles qui sont placés en étant répartis à des écarts réguliers l'un par rapport à l'autre autour de la membrane.

38. Récipient selon la revendication 1,
**caractérisé en ce**
**que** les câbles sont placés en étant décalés de respectivement 120° pour un récipient de section ronde.

39. Récipient selon la revendication 1,
**caractérisé en ce**
**que** les câbles présentent une enveloppe en caoutchouc.

40. Récipient selon la revendication 1,
**caractérisé en ce**
**que** les câbles sont places à l'extérieur de la membrane et de préférence à l'intérieur du réservoir de force.

41. Récipient selon la revendication 1,
**caractérisé en ce**
**que** les câbles sont placés à l'intérieur de la membrane.
